# EUROPÄISCHE PATENTSCHRIFT

(11) **EP 2 049 207 B1**
(45) Veröffentlichungstag und Bekanntmachung des Hinweises auf die Patenterteilung: **30.03.2011**
(21) Anmeldenummer: 07784605.3
(22) Anmeldetag: 03.08.2007
(51) Int. Cl.: A63B 22/18, A63B 23/00, A63B 26/00

(54) **GERÄT ZUM TRAINIEREN DES GLEICHGEWICHTES**
DEVICE FOR TRAINING THE EQUILIBRIUM
APPAREIL D'ENTRAÎNEMENT DE L'ÉQUILIBRE

(30) Priorität: 03.08.2006 AT 13082006
(43) Veröffentlichungstag der Anmeldung: 22.04.2009
(73) Patentinhaber: MFT Multifunktionale Trainingsgeräte GmbH, 2353 Guntramsdorf (AT)
(72) Erfinder: AIGNER, Ewald, 7051 Grosshöflein (AT)
(74) Vertreter: Gibler & Poth Patentanwälte OG
(86) Internationale Anmeldenummer: PCT/AT2007/000376
(87) Internationale Veröffentlichungsnummer: WO 2008/014533

(56) Entgegenhaltungen:
- WO-A-94/08664
- BE-A1- 897 527
- DE-A1- 3 620 706
- DE-A1- 4 105 313
- DE-A1- 19 705 852
- DE-U1- 20 314 582
- FR-A- 2 887 462
- US-A- 4 193 592
- US-A1- 2007 117 697
- US-B1- 6 447 429

## Beschreibung

Die Erfindung betrifft ein Trainingsgerät mit einer Basisplatte mit einer ersten Seite und einer dieser gegenüber angeordneten zweiten Seite, wobei wenigstens in einer ersten Betriebsanordnung an der ersten Seite eine im Wesentlichen zentral angeordnete konvexe, insbesondere rotationssymmetrische, Auflage angeordnet ist, und das Trainingsgerät in der ersten Betriebsanordnung im Wesentlichen frei um wenigstens zwei räumliche Achsen um die konvexe Auflage beweglich ist, wobei in einer zweiten Betriebsanordnung erste Mittel vorgesehen sind, welche die Beweglichkeit des Trainingsgeräts um wenigstens eine der wenigstens zwei räumlichen Achsen einschränken, und wobei wenigstens eine erste Aufbewahrungsaufnahme für die ersten Mittel vorgesehen ist, wobei die ersten Mittel bei Anordnung in der ersten Aufbewahrungsaufnahme die im Wesentlichen freie Beweglichkeit des Trainingsgeräts um die wenigstens zwei räumlichen Achsen zulassen.

Es sind Trainingsgeräte zum Gleichgewichtstraining bekannt, welche eine Standplatte aufweisen, welche im Wesentlichen frei kippbar gelagert ist und ein freies Kippen bzw. Taumeln um alle Körperachsen eines Probanden auf dem Trainingsgerät ermöglicht. Es sind weiters Trainingsgeräte bekannt, welche sog. Wippkufen aufweisen, wodurch ein Kippen um lediglich eine Achse möglich ist. Es sind weiters Trainingsgeräte bekannt, welche ein Rotieren bzw. ein Drehen um die eigene Achse eines Probanden zulassen. All diesen Trainingsgeräten ist gemein, dass diese jeweils für ein spezielles Training vorgesehen sind, wobei andere als die vorgesehenen Übungen mit diesen Trainingsgeräten nicht ausführbar sind, bzw. wobei ein Ausführen anderer Übungen mit diesen Trainingsgeräten nicht vorgesehen ist. Viele der Übungen, zum Training der Körperstabilität bzw. des Gleichgewichtssinnes sollten für einen möglichst guten Trainingseffekt aufeinander aufbauend ausgeführt werden. Studien haben ergeben, dass es zu Beginn des Trainings sinnvoller ist lediglich einzelne Körperachsen zu trainieren und nicht sämtliche Körperachsen gleichzeitig, da die meisten Probanden damit überfordert sind. Nach einer gewissen Trainingszeit jedoch können die Übungen immer weiter gesteigert werden. Bei den bekannten Trainingsgeräten ist daran jeweils der Umstieg auf ein neues Trainingsgerät notwendig, was aufwendig und kostenintensiv ist. Hinzu kommt die Notwendigkeit diese Trainingsgeräte aufzubewahren. Durch die, vor allem in den Städten, immer prekärer werdende Wohnsituation, welche den für eine Person bzw. eine Familie verfügbaren Wohnraum immer geringer werden lässt, stellt der Platzbedarf eines Trainingsgeräts mit einen wichtigen Entscheidungsgrund bei der möglichen Anschaffung eines Trainingsgeräts dar. Es sind zwar Trainingsgeräte zum Absolvieren unterschiedlicher Übungen bekannt, diese sind jedoch sehr aufwendig aufgebaut, und weisen eine Vielzahl an Zusatzkomponenten auf, sodass man zwar nur ein einziges Grund-Trainingsgerät ersteht, dieses jedoch aufgrund der Vielzahl an Zusatzkomponenten kosten- und lagerraumintensiv ist. Hinzu kommt, dass die einzelnen Zusatzkomponenten bei der bekannten Ausführung eines derartigen multifunktionalen Trainingsgeräts nicht in praktischer Weise zusammen mit dem Grundgerät gelagert werden können, wodurch es häufig zum Verlust einer der Zusatzkontponenten kommt, wodurch die Gesamtfunktionalität des betreffenden Trainingsgeräts deutlich eingeschränkt wird.

Die BE 897 527 A1 beschreibt ein Trainingsgerät zum Gleichgewichtstraining, welches verstellbare Stützen aufweist, um die Beweglichkeit einer Standplatte einzuschränken. Die Stützen sind beidseitig einer konvexen zentralen Auflage angeordnet, und können, verschraubbar, bzw. mittels eines Bajonettverschlusses verstellbar ausgeführt sein.

Die WO 94/08664 A offenbart ein Trainingsgerät mit einer Standfläche durch welche eine schraubbar verstellbare zentrale konvexe Auflage verläuft. An der Standfläche ist eine Wasserwaage angeordnet. An der schraubbaren konvexen Auflage ist - ebenfalls schraubbar - eine Begrenzungsscheibe angeordnet, zur Begrenzung des maximalen Kippwinkels.

Aus der DE 41 05 313 A1 ist ein Trainingsgerät mit einer Standfläche bekannt, an deren Unterseite eine konvexe Auflage angeordnet ist. Seitlich der Auflage sind verschiebbare Unterstützungselemente angeordnet, mit welchen der Kippwinkel bzw. der Grand der Schwierigkeit der Übungen verstellt werden kann.

Aufgabe der Erfindung ist es daher ein Trainingsgerät der eingangs genannten Art anzugeben, mit welchem die genannten Nachteile vermieden werden können, welches einen einfachen und kompakten Aufbau aufweist, kostengünstig in der Herstellung ist, und die Durchführung einer Mehrzahl, insbesondere aufeinander aufbauender, Übungen zum Training der Körperstabilität ermöglicht. Weitere Aufgabe ist es das Trainingsgerät derart auszubilden, dass ein Verlust möglicher Teilkomponenten so weit als möglich verhindert werden kann, und dass dieses einen gelingen Platzbedarf aufweist.

Erfindungsgemäß wird dies dadurch erreicht, dass die wenigstens eine erste Aufbewahrungsaufnahme als Einschnürung im Bereich der konvexen Auflage ausgebildet ist, zur Aufnahme der als Ringsegment ausgebildeten Wippkufen.

Dadurch kann eine freie und von den ersten Mitteln im Wesentlichen unbeeinträchtigte Wippbewegung um mehrere räumliche Achsen in der ersten Betriebsanordnung erreicht werden, wobei gleichzeitig ein abhanden kommen der ersten Mittel verhindert werden kann. Dadurch kann die Aufnahme unauffällig in das Trainingsgerät integriert werden. Dadurch wird die Unterbringung der Wippkufen in der zweiten Aufnahme unterstützt. Dadurch können die Wippkufen derart an dem Trainingsgerät angeordnet werden, dass sich diese harmonisch in das Gesamtdesign integrieren und als Teil der Auflage erscheinen.

Dadurch kann ein Trainingsgerät geschaffen werden, welches einfach aufgebaut und kostengünstig in der Herstellung ist, und mit welchem unterschiedliche Übungen zum Training der Körperstabilität durchgeführt werden können. Dadurch kann mit einem Gerät, sowohl die Körperstabilität um eine Mehrzahl an räumlichen Achsen, als auch um eine gegenüber dieser Mehrzahl geringen Anzahl an räumlichen Achsen trainiert werden. Dadurch ist ein aufbauendes Körperstabilitätstraining möglich, da mit fortdauernder Trainingsdauer die Anzahl der räumlichen Achsen, um die die Körperstabilität trainiert wird, und damit auch die Schwierigkeit der Übungen, gesteigert werden kann. Ein derartiges Trainingsgerät weist weiters einen geringen Platzbedarf auf.

Eine andere mögliche Ausführungsform kann darin bestehen, dass wenigstens eine zweite Aufbewahrungsaufnahme für die ersten Mittel vorgesehen ist, wobei die ersten Mittel bei Anordnung in der zweiten Aufbewahrungsaufnahme die im Wesentlichen freie Beweglichkeit des Trainingsgeräts um die wenigstens zwei räumlichen Achsen zulassen. Dadurch kann eine freie und von den ersten Mitteln im Wesentlichen unbeeinträchtigte Wippbewegung um mehrere räumliche Achsen in der ersten Betriebsanordnung erreicht werden, wobei gleichzeitig ein abhanden kommen der ersten Mittel verhindert werden kann.

In diesem Zusammenhang kann in Weiterführung der Erfindung vorgesehen sein, dass die wenigsten eine zweite Aufbewahrungsaufnahme als wenigstens eine Vertiefung an der ersten Seite der Basisplatte ausgeführt ist. Durch Anordnung der zweiten Aufbewahrungsaufnahme in der Basisplatte tritt diese bzw. die in diesen Angeordneten ersten Mittel optisch kaum bis gar nicht in Erscheinung.

In Weiterbildung der Erfindung kann vorgesehen sein, dass die wenigstens eine Vertiefung im Wesentlichen wenigstens die Abmessungen der Querschnittsfläche des ersten Abstandshalters und/oder der ersten Wippkufe im Wesentlichen normal auf die erste Seite aufweist. Dadurch können die Abstandhalter bzw. die Wippkufen einfach und sicher in den zweiten Aufbewahrungsaufnahmen angeordnet werden.

Gemäß einer weiteren Ausführungsform der Erfindung kann vorgesehen sein, dass wenigstens der erste Abstandshalter und/oder die erste Wippkufe nächst der Vertiefung mittels eines Scharniers an der ersten Seite angeordnet ist, und dass der erste Abstandshalter bzw. die erste Wippkufe in der ersten Betriebsanordnung, insbesondere vollständig, in der Vertiefung angeordnet ist, und in der zweiten Betriebsanordnung aufgeklappt ist. Dadurch können die bzw. der Abstandshalter und/oder die Wippkufe einfach und schnell in der zweiten Aufbewahrungsaufnahme versorgt werden. Durch die feste Verbindung mit der Basisplatte kann wirkungsvoll verhindert werden, dass die ersten Mittel verloren gehen.

Die Erfindung wird unter Bezugnahme auf die beigeschlossenen Zeichnungen, in welchen Ausführungsformen beispielhaft dargestellt sind, näher beschrieben. Dabei zeigt:
Fig. 1 ein Trainingsgerät gemäß dem Stand der Technik in erster Betriebsanordnung;
Fig. 2 eine erste Ausführungsform eines Trainingsgeräts in zweiter Betriebsanordnung;
Fig. 3 eine zweite Ausführungsform eines Trainingsgeräts in zweiter Betriebsanordnung;
Fig. 4 eine dritte Ausführungsform eines Trainingsgeräts in zweiter Betriebsanordnung;
Fig. 5 eine vierte Ausführungsform eines Trainingsgeräts in zweiter Betriebsanordnung;
Fig. 6 eine fünfte Ausführungsform eines Trainingsgeräts in zweiter Betriebsanordnung;
Fig. 7 Ansicht A gemäß Fig. 4;
Fig. 8 Detail C gemäß Fig. 7;
Fig. 9 die Ausführungsform gemäß Fig. 4 in Untersicht;
Fig. 10 die Ausführungsform gemäß Fig. 4 in Untersicht;
Fig. 11 eine erfindungsgemäße Ausführungsform einer ersten Aufbewahrungsaufnahme mit darin angeordneten Wippkufen;
Fig. 12 eine erfindungsgemäße Ausführungsform einer zweiten Aufbewahrungsaufnahme mit Wippkufe in zweiter Betriebsanordnung;
Fig. 13 die Ausführungsform gemäß Fig. 12 mit in der zweiten Aufbewahrungsaufnahme angeordneter Wippkufe in Untersicht;
Fig. 14 eine sechste Ausführungsform eines Trainingsgeräts in Untersicht;
Fig. 15 eine siebente Ausführungsform eines Trainingsgeräts in zweiter Betriebsanordnung;
Fig. 16 eine achte Ausführungsform eines Trainingsgeräts in zweiter Betriebsanordnung;
Fig. 17 eine neunte Ausführungsform eines Trainingsgeräts in dritter Betriebsanordnung;
Fig. 18 Detail D gemäß Fig. 16;
Fig. 19 eine Ausführungsform einer Arretieranordnung in geschnittener Darstellung;
Fig. 20, Fig. 21 und Fig. 22 dreidimensionale Darstellungen von Einzelteilen der Ausführungsform gemäß Fig. 19; und
Fig. 23 eine zehnte Ausführungsform eines Trainingsgeräts in erster Betriebsanordnung.

Die Fig. 1 bis 23 zeigen ein Trainingsgerät 1, bzw. Teile eines solchen Trainingsgeräts 1, mit einer Basisplatte 2 mit einer ersten Seite 3 und einer dieser gegenüber angeordneten zweiten Seite 4, wobei wenigstens in einer ersten Betriebsanordnung an der ersten Seite 3 eine im Wesentlichen zentral angeordnete konvexe, insbesondere rotationssymmetrische, Auflage 5 angeordnet ist, und das Trainingsgerät 1 in der ersten Betriebsanordnung im Wesentlichen frei um wenigstens zwei räumliche Achsen um die konvexe Auflage 5 beweglich ist, wobei in einer zweiten Betriebsanordnung erste Mittel 6 vorgesehen sind, welche die Beweglichkeit des Trainingsgeräts 1 um wenigstens eine der wenigstens zwei räumlichen Achsen einschränken.

Dadurch kann ein Trainingsgerät 1 geschaffen werden, welches einfach aufgebaut und kostengünstig in der Herstellung ist, und mit welchem unterschiedliche Übungen zum Training der Körperstabilität durchgeführt werden können. Dadurch kann mit einem Trainingsgerät 1, sowohl die Körperstabilität um eine Mehrzahl an räumlichen Achsen, als auch um eine gegenüber dieser Mehrzahl geringen Anzahl an räumlichen Achsen trainiert werden. Dadurch ist ein aufbauendes Körperstabilitätstraining möglich, da mit fortdauernder Trainingsdauer die Anzahl der räumlichen Achsen, um die die Körperstabilität trainiert wird, und damit auch die Schwierigkeit der Übungen, gesteigert werden kann. Ein derartiges Trainingsgerät 1 weist weiters einen geringen Platzbedarf auf. Gattungsgemäße Trainingsgeräte 1 weisen wenigstens eine Basisplatte 2 auf, welche als Standplatte für wenigstens einen Probanden ausgebildet sein kann. Die Basisplatte 2 ist bevorzugt als im Wesentlichen kreisrunde Platte ausgeführt, kann jedoch auch jede andere eckige und/oder runde Form aufweisen, etwa elliptisch, als unregelmäßige, insbesondere auch konvex- konkave, Verbindung einer Mehrzahl an Kegelschnittlinien, quadratisch und/oder als, auch unregelmäßiges, Vieleck. Die Basisplatte 2 ist hinsichtlich deren Material und deren Wandstärken für die Belastungen durch einen menschlichen Probanden ausgelegt. Bevorzugt ist vorgesehen, dass die Basisplatte 2 einen Holz- und/oder Kunststoffwerkstoff umfasst, insbesondere Spanplatten, Sperrholz, MDF, Multiplexplatten, und/oder Kunststoffplatten, wobei auch Verbundwerkstoffe vorgesehen sein können. Weiters kann auch vorgesehen sein, dass die Basisplatte 2 wenigstens ein Metall umfasst. Besonders bevorzugte Ausführungsformen erfindungsgemäßer Trainingsgeräte weisen eine Basisplatte 2 auf, welche aus einer etwa 15mm starken MDF- Platte gebildet ist, und bevorzugt eine Kunststofffolienoberfläche aufweist, welche wenigstens bereichsweise rutschhemmend ausgeführt sein kann.

Bevorzugt weist die Basisplatte 2 eine Grundfläche auf, welche das Stehen eines Probanden, und wenigsten die Positionierung von zwei Füßen in wenigstens 30cm Entfernung ermöglicht. Bei den bevorzugt kreisrunden Ausführungen eines erfindungsgemäßen Trainingsgeräts 1 kann vorgesehen sein, dass die Basisplatte 2 einen Durchmesser zwischen 25cm und 60cm, insbesondere zwischen 30cm und 50cm aufweist.

Ein Trainingsgerät 1 ist in einer, durch den Stand der Technik bekannten, ersten Betriebsanordnung, wie in Fig. 1 dargestellt, im Wesentlichen frei um wenigstens zwei räumliche Achsen um eine konvexe Auflage 5 beweglich, wie dies in Fig. 1 durch die beiden Pfeile verdeutlicht wird. Den Drehpunkt bildet dabei eine konvexe Auflage 5, welche an der ersten Seite 3 der Basisplatte 2 angeordnet ist, und mittels welcher das Trainingsgerät 1 in Kontakt zu einer Unterlage, etwa dem Boden, gebracht werden kann, wobei vorgesehen ist, dass der Proband auf der zweiten Seite 4 steht, sitzt oder kniet. Die konvexe Auflage 5 ist im Wesentlichen im Zentrum der Basisplatte 2 angeordnet, wobei diese auch im Bereich eines Flächen- bzw. Massenmittelpunktes bzw. Schwerpunktes der Basisplatte 2 angeordnet sein kann. Die konvexe Auflage 5 kann im Wesentlichen jede konvexe Form aufweisen, wobei bevorzugt Rotationskörper von Kegelschnittlinien und/oder Evolventen vorgesehen sind, insbesondere Rotationsparaboloide und/oder sphärische Körper, und auch Mischformen dieser Körper vorgesehen sein können, zum Beispiel ein Kugeltorus, bzw. eine konvexe Auflage 5, welche ein Kippen um bevorzugte Kippachsen einfacher zulassen, als um andere Kippachsen. Auch kann vorgesehen sein, dass die konvexe Auflage 5 durch zwei im Wesentlichen rechtwinkelig überlagerte Wälzkörper, etwa Zylinder, gebildet ist, wodurch die konvexe Auflage lediglich ein freies Kippen um die Kippachsen der wenigstens zwei Zylinder zulässt. In einer zweiten Betriebsanordnung sind erste Mittel 6 vorgesehen sind, welche die Beweglichkeit des Trainingsgeräts 1 um wenigstens eine der wenigstens zwei räumlichen Achsen einschränken, wobei jede Art dieser ersten Mittel 6 vorgesehen sein können, welche die entsprechende Einschränkung bewirken. Es sind vorzugsweise wenigstens erste Abstandhalter 8 vorgesehen, welche in unterschiedlichen Ausführungsformen unterschiedlich ausgeführt sein können, welche an der ersten Seite 3 angeordnet sind, bzw. anortenbar sind, und welche mit Verweis auf die Figuren in weitere Folge im Detail erläutert werden. Es kann auch vorgesehen sein, dass die ersten Mittel 6 wenigstens eine Aufhängung der Basisplatte 2 an einer Decke eines Übungsraumes umfasst. Dadurch kann ein konstanter Abstand eines Punktes der Basisplatte 2 zu der Raumdecke erreicht werden, wodurch die Basisplatte 2 eine eingeschränkte Beweglichkeit aufweist. Weiters kann vorgesehen sein, dass die ersten Mittel 6 wenigstens zwei Seile umfassen, welche an zwei gegenüber angeordneten Bereichen der Basisplatte 2, insbesondere im Bereich des Randes 21 der Basisplatte 2, angeordnet sind, und weiters an zwei gegenüber angeordneten Raumwänden befestigbar sind, bzw. befestigt sind, wodurch die Beweglichkeit der Basisplatte 2 ebenfalls eingeschränkt werden kann.

Wie vorstehend bereits dargelegt, ist bei Trainingsgerät 1 vorgesehen, dass die ersten Mittel 6 wenigstens in der zweiten Betriebsanordnung an der ersten Seite 3 angeordnet sind, und/oder, dass an der ersten Seite 3 wenigstens eine erste Aufnahme 7 für die ersten Mittel 6 angeordnet ist. Besonders bevorzugt ist vorgesehen, dass die ersten Mittel 6 wenigstens einen ersten Abstandhalter 8 umfassen, wobei jede Art eines Abstandhalters 8 vorgesehen sein kann. In einer besonders einfachen Ausführungsform der ersten Mittel 6 kann vorgesehen sein, dass der Abstandhalter 8 einen Stock oder einen Stab 32 umfasst, bzw. durch einen solchen gebildet wird, wie bei der fünften bevorzugten Ausführungsform gemäß Fig. 6.

Ein Abstandhalter 8 in einer erfindungsgemäßen Ausbildung als erstes Mittel 6 kann jede Höhe h aufweisen, welche ein Kippen bzw. Verschwenken der Basisplatte 2 in irgendeiner Form zulässt und die Beweglichkeit der Basisplatte 2 gleichzeitig im erfindungsgemäßen Sinn einschränkt. Es kann vorgesehen sein, dass der wenigstens eine Abstandhalter 8 eine zur konvexen Auflage 5 identische Höhe h aufweist. Dies ist vor allem bei der Ausbildung der Abstandhalter 8 als Stab 32vorteilhaft, weil die Abrollcharakteristik der konvexen Auflage 5 unverändert beibehalten wird.

Weiter kann vorgesehen sein, dass die ersten Mittel 6 wenigstens einen zweiten Abstandhalter 10 umfassen, welcher insbesondere eine zur konvexen Auflage 5 identische Höhe h aufweist, wie beispielsweise bei den Ausführungsformen gemäß den Fig. 4, 5, 9, 10, 14 und 16, wobei der zweite Abstandhalter 10 in gleicher Weise ausgeführt sein kann, wie der erste Abstandhalter 8.

Um ein möglichst gleichmäßiges und symmetrisches Training zu gewährleisten kann bevorzugt vorgesehen sein, dass der erste und der zweite Abstandhalter 8, 10 in der zweiten Betriebsanordnung symmetrisch bezüglich der Auflage 5 angeordnet sind.

Besonders bevorzugt kann vorgesehen sein, dass der erste Abstandhalter 8 als erste Wippkufe 9 mit einer ersten Wippachse ausgebildet ist, wie bei der ersten, dritten, und achten bevorzugten Ausführungsform, bzw. wie in den Fig. 2, 4, 7, 8, 9, 11, 12, 13, 16 und 19 dargestellt. Unter einer Wippkufe 9 kann dabei bevorzugt jeder Körper mit jeder Formgebung verstanden werden, welcher ein Abrollen dieses Körpers auf einer Unterlage ermöglicht, daher welcher wenigstens in den Bereichen, welche mit einem Untergrund in Berührung kommen können eine konvexe Formgebung aufweist, wobei die konvexe Formgebung äquivalent zu der, vorstehend beschriebenen, konvexen Formgebung der konvexen Auflage ausgeführt sein kann, wobei vorgesehen sein kann, dass die Formgebung und somit auch das Abrollverhalten der Wippkufe 9 der konvexen Auflage 5 gleicht, wobei jedoch auch, insbesondere wenn die Wippkufe 9 eine Höhe h aufweist, welche in der zweiten Betriebsanordnung ein Aufsetzen der konvexen Auflage 5 auf dem Untergrund verhindert, ein von der konvexen Auflage 5 abweichendes Abrollverhalten und somit auch eine von dieser abweichende Formgebung der Wippkufe 9 vorgesehen sein kann.

Es kann vorgesehen sein, dass die erste Wippkufe 9 als Ringsegment 12, als Scheibe bzw. als Teil der konvexen Auflage 5 ausgebildet ist, welche zu diesem Zweck in eine erste und/oder eine zweite Teilauflage 18, 19 teilbar ist. Ein Ringsegment 12 bezeichnet hierbei bevorzugt eine Scheibe mit einer freien Aussparung, bzw. einen Teiltorus, und ist etwa in Fig. 7 besonders gut dargestellt.

Die wenigstens eine erste Wippkufe 9 weist wenigstens eine erste Wippachse auf, um welche die Basisplatte 2 verkippt werden kann, wobei diese Wippachse während des Kippvorgangs nicht ortsfest sein muss, daher sich deren Lage während des Kippens der Basisplatte 2 ändern bzw. verschieben kann. Dabei kann vorgesehen sein, dass die erste Wippachse im Wesentlichen durch die konvexe Auflage 5 verläuft, bzw. wenigstens einmal während eines vollständigen Kippenvorganges der Basisplatte 2 um die Wippachse durch einen Bereich der konvexen Auflage 5, insbesondere durch deren Massenmittelpunkt, verläuft.

Es kann vorgesehen sein, dass ein erster und ein zweiter Abstandhalter 8, 10 vorgesehen sind, welche unterschiedlich ausgebildet sein können, daher, dass beispielsweise der erste Abstandhalter als Wippkufe 9 ausgebildet ist und der zweite Abstandhalter als Stab 32. Bevorzugt ist allerdings vorgesehen, dass auch der zweite Abstandhalter 10 als zweite Wippkufe 11 mit einer zweiten Wippachse ausgebildet ist, wobei besonders bevorzugt vorgesehen ist, dass die erste Wippachse mit der zweiten Wippachse im Wesentlichen gleich verlaufend ist, und wobei die zweite Wippkufe 11 und die zweite Wippachse äquivalent der ersten Wippkufe 9 und der ersten Wippachse ausgebildet sein kann. Wie bereits dargelegt, kann der Abstandhalter 8, 10 in der Ausbildung als Wippkufe 9, 11 auch höher als die konvexe Auflage 5 sein, wodurch lediglich die Abrollcharakteristik der Wippkufe 9, 11 das Abroll- bzw. Kippverhalten bestimmt. Durch wechselbare Wippkufen 9, 11 kann somit auch das Kippverhalten an die Trainingsanforderungen angepasst werden.

Erfindungsgemäß ist bevorzugt vorgesehen, dass an der ersten Seite 3 wenigstens eine erste Aufnahme 7 für die ersten Mittel 6 angeordnet ist. Eine bevorzugte Ausführung einer solchen ersten Aufnahme 7 als Sacklochbohrung ist in Fig. 8 dargestellt, wobei auch die entsprechend gegengleichen Mittel zur Anordnung des Abstandhalters in dieser ersten Aufnahme dargestellt sind, welche im gegenständlichen Fall durch einen Stift 33 gebildet sind, welcher eine aufgeraute Oberfläche aufweist. Bei Ausbildung der ersten Mittel 6 als Teilaufnahmen 18, 19, welche aus der konvexen Auflage 5 gebildet werden, kann bevorzugt auch vorgesehen sein, dass je Teilaufnahme 18, 19 wenigstens eine zweite Aufnahme vorgesehen ist, und durch Anordnen der Teilauflagen in den zweiten Aufnahmen die konvexe Auflage 5 gebildet wird

Um einen Verlust der Abstandhalter 8, 10 während der Ausübung eines Trainings in der ersten, bzw. der an späteren Stelle noch erläuterten dritten, Betriebsanordnung so weit als möglich zu verhindern, sowie ein möglichst kompaktes Aufbewahren des gesamten Trainingsgeräts 1 zu ermöglichen, ist bevorzugt vorgesehen, dass wenigstens eine erste Aufbewahrungsaufnahme 13 für die ersten Mittel 6 vorgesehen ist, wobei die ersten Mittel 6 bei Anordnung in der ersten Aufbewahrungsaufnahme 13 die im Wesentlichen freie Beweglichkeit des Trainingsgeräts 1 um die wenigstens zwei räumlichen Achsen zulassen. Fig. 11 zeigt eine besonders bevorzugte Ausführungsform einer ersten Aufbewahrungsaufnahme 13, welche im Bereich der zentralen Auflage 5 angeordnet ist, und für die Aufnahme erster Mittel 6, welche als Ringsegment 12 ausgebildet sind, wenigstens eine Einschnürung 14 im Bereich der konvexen Auflage 5 aufweist. Die Einschnürung 14, weist dabei insbesondere die gegengleichen Abmessungen zweier ineinander greifender Ringsegmente 12 auf. Für die Fixierung der beiden Ringsegmente 12 kann vorgesehen sein, dass, wie auch in der Fig. 11 dargestellt, die Stifte 33 zur Anordnung in den ersten Aufnahmen 7 versetzt angeordnet sind, und entsprechend gegengleiche Aufnahmen an den Ringsegmenten 12 vorgesehen sind.

Alternativ zu den ersten Aufbewahrungsaufnahmen 13 kann vorgesehen sein, dass wenigstens eine zweite Aufbewahrungsaufnahme 15 für die ersten Mittel 6 vorgesehen ist, wobei die ersten Mittel 6 bei Anordnung in der zweiten Aufbewahrungsaufnahme 15 die im Wesentlichen freie Beweglichkeit des Trainingsgeräts 1 um die wenigstens zwei räumlichen Achsen zulassen. Um ein Entfernen der Abstandhalter 8, 10, welche in zur Verwendung mit der zweiten Aufbewahrungsaufnahme 15 vorzugsweise als Platte, Scheibe und/oder als Ringsegment 12 ausgebildet sind, von dem Trainingsgerät 1 zu verhindern, und somit auch einen Teilverlust von Komponenten des Trainingsgeräts 1 zu verhindern, ist bei den zweiten Aufbewahrungsaufnahmen 15 insbesondere vorgesehen, dass die wenigsten eine zweite Aufbewahrungsaufnahme 15 als wenigstens eine Vertiefung 16 an der ersten Seite 3 der Basisplatte 2 ausgeführt ist, wobei die wenigstens eine Vertiefung 16 vorzugsweise im Wesentlichen wenigstens die Abmessungen der Querschnittsfläche des ersten Abstandshalters 8 und/oder der ersten Wippkufe 9 im Wesentlichen normal auf die erste Seite 3 aufweist, wodurch ein vollständiges "Versenken" des Abstandhalters 8, 10 in der zweiten Aufbewahrungsaufnahme 15 ermöglicht wird. Dadurch kann die erste Seite 3 ebenfalls als Standplatte ausgebildet werden. Um ein besonders einfaches und unkompliziertes Anordnen des wenigstens einen Abstandhalters 8, 10 in der zweiten Aufbewahrungsaufnahme 15 zu ermöglichen kann bevorzugt vorgesehen sein, dass wenigstens der erste Abstandhalter 8 und/oder die erste Wippkufe 9 nächst der Vertiefung 16 mittels eines Scharniers 17 an der ersten Seite 3 angeordnet ist, und dass der erste Abstandshalter 8 bzw. die erste Wippkufe 9 in der ersten Betriebsanordnung, insbesondere vollständig, in der Vertiefung 16 angeordnet ist, und in der zweiten Betriebsanordnung ausgeklappt ist. Eine bevorzugte Ausführungsform einer derartigen zweiten Aufbewahrungsaufnahme 15 ist in der Fig. 12 und 13 dargestellt, wobei die Fig. 12 einen, als Wippkufe 9, 11 ausgebildeten, Abstandhalter 8, 10 in ausgeklappter Position, daher in zweiter Betriebsanordnung zeigt, und den selben Abstandhalter 8, 10 in gestrichelt dargestellter eingeklappter Position, daher in erster und/oder dritter Betriebsanordnung zeigt. Alternativ hiezu kann etwa vorgesehen sein, dass der Abstandhalter 8, 10 mittels Klemmstiften in der zweiten Aufbewahrungsaufnahme 15 gesichert wird.

Wie vorstehend bereist dargelegt, und in den Fig. 3, 5, 10 und 14 dargestellt, kann vorgesehen sein, dass die konvexe Auflage 5 Teil der ersten Mittel 6 ist und wenigstens in eine erste Teilauflage 18 und eine zweite Teilauflage 19 geteilt ist. Hiebei ist insbesondere, und wie auch in den vorstehend genannten Figuren dargestellt vorgesehen, dass die konvexe Auflage 5 im Wesentlichen normal auf die erste Seite 3 wenigstens in eine erste Teilauflage 18 und eine zweite Teilauflage 19 geteilt ist. Um im Verbund miteinander, insbesondere in der ersten Betriebsanordnung eine sichere und feste konvexe Auflage 5 zu bilden, ist insbesondere vorgesehen, dass die wenigstens eine erste Teilauflage 18 und die wenigstens eine zweite Teilauflage 19 aneinander anliegend feststellbar, insbesondere verrastbar, sind, und derart die konvexe Auflage 5 bilden.

Alternativ zu der vorstehend beschriebenen Anordnung der ersten und/oder zweiten Teilauflage 18, 19 in der wenigstens einen ersten Aufnahme 7 kann vorgesehen sein, dass die ersten Mittel 6 wenigstens eine erste Schiene 20 umfassen, welche auf der ersten Seite 3 angeordnet ist, und dass wenigstens die erste Teilauflage 18 entlang der ersten Schiene 20 verschiebbar gelagert ist, wobei insbesondere vorgesehen ist, dass die ersten Mittel 6 wenigstens eine zweite Schiene 22 umfassen, welche auf der ersten Seite 3 angeordnet ist, und dass wenigstens die zweite Teilauflage 19 entlang der zweiten Schiene 22 verschiebbar gelagert ist, wie dies auch in der Fig. 14 dargestellt ist, wobei für eine Funktion des Trainingsgeräts 1 in der zweiten Betriebsanordnung lediglich die Verschiebung einer ersten Teilauflage 18 notwendig ist.

Bei der wenigstens einen ersten und zweiten Schiene 20, 22, welche in einer Ausführungsform einstückig ausgeführt sein können, ist vorgesehen, dass diese als in der Basisplatte 2 versenkte Schiene 20, 22 ausgeführt ist. Die Schiene 20, 22 ist dabei bevorzugt als Metallprofilschiene ausgeführt, und die erste und/oder zweite Teilauflage 18, 19 weisen vorzugsweise Laufrollen auf. Um eine gesicherte erste bzw. zweite Endposition 23, 24 in der zweiten Betriebsanordnung sicherzustellen, kann vorgesehen sein, dass wenigstens die erste Teilauflage 18 in wenigstens einer ersten Endposition 23 und/oder die zweite Teilauflage 19 in wenigstens einer zweiten Endposition 24, insbesondere im Bereich des Randes 21 der Basisplatte 2, feststellbar ist, insbesondere verrastbar ist.

Wie bereits erwähnt, kann weiters eine dritte Betriebsanordnung vorgesehen sein. Hiezu ist vorgesehen, dass auf der zweiten Seite 4 eine Zusatzplatte 25 angeordnet ist, und dass die Zusatzplatte 25 mittels wenigstens eines Lagers 26 um eine im Wesentlichen zentrale Drehachse 27 gelagert ist, wie in den Fig. 15, 16, 17, 18 und 19 dargestellt, wobei lediglich Fig. 17 ein Trainingsgerät 1 in der dritten Betriebsanordnung zeigt. Die Zusatzplatte 25 kann dabei in Form, Abmessung und/oder Ausführung jede Form, Abmessung und/oder Ausführung der Basisplatte 2 aufweisen, wobei insbesondere vorgesehen sein kann, dass die Zusatzplatte 25 äquivalent insbesondere von den Außenabmessungen und der materiellen Ausführung wie die Basisplatte 2 ausgeführt ist. Es kann vorgesehen sein, eine derartige Anordnung mit einer Zusatzplatte 25 mit jeder der beschriebenen Ausführung bzw. Ausführungskombination einer erfindungsgemäßen Trainingsgeräts 1 zu kombinieren. In der dritten Betriebsanordnung, welche in Fig. 17 dargestellt ist, ist vorgesehen, dass die Zusatzplatte 25 auf dem Boden liegt, und der Proband auf der ersten Seite 3 der Basisplatte 2 steht, und mittels des Lagers 26, welches als Drehlager 28 ausgeführt ist, eine Rotation um dessen Körperlängserstreckung möglich ist und trainiert werden soll.

Das Lager 26 ist bevorzugt als Drehlagers 28 ausgeführt, wobei sowohl Gleit- als auch Wälzlager vorgesehen sein können, bevorzugt jedoch Wälzlager vorgesehen sind. Fig. 15 zeigt eine Anordnung mit einem zentrumsnahe angeordneten Kugellager. Bei der Ausführungsform gemäß den Fig. 16 und 18, ist ein als Kugellager ausgeführtes Wälzlager im Bereich des Randes 21 der Basis- bzw. der Zusatzplatte 2, 25 angeordnet, wobei sowohl die Basis- als auch die Zusatzplatte 2, 25 eine Laufrille 34 für die Wälzkörper 35 aufweist. Durch die Anordnung im Bereich des Randes 21 kann verhindert werden, dass das Lager 26 ein übermäßig großes Moment übertragen muss, wodurch die Belastungen für das Lager 26 insgesamt minimiert werden können, und die Baugröße des Trainingsgeräts 1 weiter verringert werden können. Fig. 18 zeigt das Detail D aus Fig. 16, wobei aufgrund des Maßstabes der Laufkäfig 36 der Wälzkörper 35, und ein, vorzugsweise Filz umfassender Dichtungsring 37, welcher an der Zusatzplatte 25 oder der Basisplatte 2 angeordnet sein kann, in Fig. 16 nicht dargestellt sind. Um ein Auseinanderfallen des Trainingsgeräts 1 zu verhindern, kann ein Lager 26 vorgesehen sein, welches in axialer Richtung, Kräfte in beide Achsrichtungen aufnehmen kann, wie etwa Radialwälzlager mit Laufrillen für die Wälzkörper. Es kann aber auch, wie in Fig. 16, und im Detail in Fig. 19 dargestellt, ein Radialgleitlager 38 vorgesehen sein, welches lediglich in der ersten und zweiten Betriebsanordnung ein Auseinanderfallen des Trainingsgeräts 1 verhindert.

Um in der ersten und zweiten Betriebsanordnung eine Überlagerung der Drehbewegung und der Kippbewegung zu verhindern, ist bevorzugt vorgesehen, dass das Lager 26 mit einer Arretieranordnung 29 ausgeführt ist. Eine derartige Arretierungsanordnung 29 kann als manuell betätigbare Hemme ausgeführt sein, etwa als Bremsscheibe, die zwischen der Basis-und der Zusatzplatte 2, 25 angeordnet ist, und bei Betätigung die Relativbewegung zwischen den beiden Platten 2, 25 verhindert. Es ist jedoch vorgesehen, dass in der ersten und der zweiten Betriebsanordnung bei wenigstens einer vorgebbaren Position der Basisplatte 2 zur Zusatzplatte 25 die Arretieranordnung 29 das Drehlager 28 hemmt. Hiezu kann ebenfalls eine Bremsscheibe zwischen der Basis- und der Zusatzplatte 2, 25 vorgesehen sein, insbesondere ist jedoch vorgesehen, dass die Arretierungsanordnung 29 wenigstens einen Arretierungsstift 30 aufweist, welcher bei der wenigstens einen vorgebbaren Position der Basisplatte 2 zur Zusatzplatte 25 in der ersten und der zweiten Betriebsanordnung in eine Arretierungsaufnahme 31 fällt, und derart das Drehlager 28 hemmt, und in einer dritten Betriebsanordnung, bei welcher die erste Seite 3 als Standplatte für eine trainierende Person vorgesehen ist, das Drehlager 28 frei drehbar ist. In Fig. 16 ist ein Trainingsgerät 1 mit einer derartigen schematisch dargestellten Arretierungsanordnung 29 dargestellt. Fig. 19 zeigt ein Detail des Zentrums einer Ausführungsform eines Trainingsgeräts 1 in erster Betriebsanordnung, mit einer Basisplatte 2 und einer Zusatzplatte 25, einem Radialgleitlager 38, einer konvexen Auflage 5, einer ersten Aufbewahrungsaufnahme 13 mit in dieser angeordneten Ringsegmenten 12, sowie einer Arretierungsanordnung 29 mit in arretierender Position befindlichen Arretierungsstiften 30. Durch Wenden des Trainingsgeräts 1 gelangen die Arretierungsstifte 30 unter Einfluss der Schwerkraft in die freien Arretierungsstiftaufnahmen 39 in der Zusatzplatte 25, und die Zusatzplatte 25 ist gegenüber der Basisplatte 2 drehbar. Nach nochmaligem Wenden, in die erste Betriebsanordnung müssen bei der dargestellten Ausführungsform die Zusatzplatte 25 und die Basisplatte 2 in eine vorgebbare Position zueinander gebracht werden, daher die Arretierungsstiftaufnahmen 39 mit den Arretierungsstiften 30 müssen gegenüber den Arretierungsaufnahmen 31 zum Liegen kommen, wodurch die Arretierungsstifte 30 in die Arretierungsaufnahmen 31 gleiten können und die Drehbarkeit gehemmt ist.

Fig. 20 zeigt eine Ausführungsform eines ersten Teils 40 des Radialgleitlagers 38 mit einem ersten Teil 42 der, in dieser Ausführung, zwei Arretierungsaufnahmen 31, sowie mit vier Befestigungsöffnungen 44. Fig. 21 zeigt die, zum ersten Teil 40 des Radialgleitlagers 38, gegengleiche Ausführungsform des zweiten Teils 41 des Radialgleitlagers 38, mit dem zweiten Teil 43 der Arretierungsaufnahme 31. In der wenigstens einen vorgebbaren Position der Basisplatte 2 zur Zusatzplatte 25 kommen der erste Teil 42 und der zweite Teil 43 der Arretierungsaufnahme 31 gegeneinander derart zum Liegen, dass diese die Arretierungsaufnahme 31 bilden und ein Einführen des Arretierungsstifts 30 ermöglicht wird. Fig. 22 zeigt die Ausführungsform der konvexen Auflage 5 aus Fig. 19.

Es kann weiters vorgesehen sein, dass auf der zweiten Seite 4 der Basisplatte2 , bzw. auf der Zusatzplatte 25, sofern eine solche vorgesehen ist, wenigstens ein, insbesondere zwei Standkippelemente 45 angeordnet sind, wie in der Fig. 23 dargestellt ist, welche insbesondere mittels Kippgelenken 46 an der Basisplatte 2, bzw. der Zusatzplatte 25 angebracht sind, und wie durch die Pfeile in Fig. 23 angedeutet beweglich sind. Ein Proband kann seine Füße auf die Standkippelemente 45 stellen, wodurch die vorstehend beschriebenen Übungen noch weiter erweitert werden, da der Proband nun noch zusätzlich versuchen muss, die Standkippelemente 45 parallel zu bewegen bzw. zu halten. Dieses Training ist vor allem für Skifahrer besonders vorteilhaft, da damit Bewegungsmuster eines Skifahrers authentisch trainiert werden können.

Um die vorstehend beschriebene Funktionalität in der ersten, zweiten und dritten Betriebsanordnung durch die Standkippelemente 45 nicht zu verringern, ist vorgesehen, die Standkippelemente 45 entfernbar anzuordnen. Bevorzugt ist vorgesehen, dass an der Basisplatte 2, bzw. der Zusatzplatte 25 wenigstens eine zweite Aufnahme für wenigstens ein Standkippelement 45 bzw. wenigstens ein Kippgelenk 46 angeordnet ist, insbesondere dass für jedes Standkippelement 45 bzw. jedes Kippgelenk 46 wenigstens eine zweite Aufnahme vorgesehen ist. Vorzugsweise kann vorgesehen sein, dass die wenigstens eine zweite Aufnahme bei Nichtbenützung durch eine Verschlusskappe verschließbar ist bzw. dass die wenigstens eine zweite Aufnahme bei Nichtbenützung durch eine Verschlusskappe verschlossen ist.

Zur Steuerung und Überwachung der Übungen kann weiters wenigstens ein Neigungssensor, Geschwindigkeitssensor und/oder Beschleunigungssensor, zur Aufnahme der Neigung, Geschwindigkeit und/oder Beschleunigung wenigstens der Basisplatte 2 vorgesehen sein, sowie wenigstens ein Computer zur Auswertung der Neigung, Geschwindigkeit und/oder Beschleunigung, und/oder zur, vorzugsweise grafischen, Vorgabe eines Trainingsprogramms, wodurch die Durchführung eines vorgebbaren Trainingsprogramms gesteuert und überwacht werden kann. Weiters kann mithilfe der Messungen und des Computers ein sog. Körperstabilitätsindex ermittelt und gespeichert werden, welcher im laufenden Training verglichen werden kann, und so ein Trainingserfolg messbar wird. Dadurch kann ermittelt werden, wann ein Proband eine Übung so weit beherrscht, dass es sinnvoll scheint auf die nächst anspruchsvollere Übung umzusteigen.

Im Rahmen der vorgestellten Erfindung kann weiters jede Kombination an Merkmalen und Ausführungsformen, insbesondere auch von verschiedenen beschriebenen Ausführungsformen, vorgesehen sein.

## Patentansprüche

1. Trainingsgerät (1) mit einer Basisplatte (2) mit einer ersten Seite (3) und einer dieser gegenüber angeordneten zweiten Seite (4), wobei wenigstens in einer ersten Betriebsanordnung an der ersten Seite (3) eine im Wesentlichen zentral angeordnete konvexe, insbesondere rotationssymmetrische, Auflage (5) angeordnet ist, und das Trainingsgerät (I) in der ersten Betriebsanordnung im Wesentlichen frei um wenigstens zwei räumliche Achsen um die konvexe Auflage (5) beweglich ist, wobei in einer zweiten Betriebsanordnung erste Mittel (6) vorgesehen sind, welche die Beweglichkeit des Trainingsgeräts (1) um wenigstens eine der wenigstens zwei räumlichen Achsen einschränken, **dadurch gekennzeichnet, dass** wenigstens eine erste , Aufbewaluungsaufnahme (13) für die ersten Mittel (6) vorgesehen ist, wobei die ersten Mittel (6) bei Anordnung in der ersten Aufbewahrungsaufnahme (13) die im Wesentlichen freie Beweglichkeit des Trainingsgeräts (1) um die wenigstens zwei räumlichen Achsen zulassen, und dass die wenigstens eine erste Aufbewahrungsaufnahme (13) als Einschnürung (14) im Bereich der konvexen Auflage (5) ausgebildet ist, zur Aufnahme der als Ringsegment (12) ausgebildeten Wippkufen (9, 11).

2. Trainingsgerät (1) nach Anspruch 1, **dadurch gekennzeichnet, dass** wenigstens eine zweite Aufbewahrungsaufnahme (15) für die ersten Mittel (6) vorgesehen ist, wobei die ersten Mittel (6) bei Anordnung in der zweiten Aufbewahrungsaufnahme (15) die im Wesentlichen freie Beweglichkeit des Trainingsgeräts (1) um die wenigstens zwei räumlichen Achsen zulassen.

3. Trainingsgerät (1) nach Anspruch 2, **dadurch gekennzeichnet, dass** die wenigsten eine zweite Aufbewahrungsaufnahme (15) als wenigstens eine Vertiefung (16) an der ersten Seite (3) der Basisplatte (2) ausgeführt ist

4. Trainingsgerät (1) nach Anspruch 3, **dadurch gekennzeichet**, dass die wenigstens eine Vertiefung (16) im Wesentlichen wenigstens die Abmessungen der Querschnittsfläche des ersten Abstandshalters (8) und/oder der ersten Wippkufe (9) im Wesentlichen normal auf die erste Seite (3) aufweist.

5. Trainingsgerät (1) nach Anspruch 4, **dadurch gekennzeichnet, dass** wenigstens der erste Abstandshalter (8) und/oder die erste Wippkufe (9) nächst der Vertiefung (16) mittels eines Scharniers (17) an der ersten Seite (3) angeordnet ist, und dass der erste Abstandshalter (8) bzw. die erste Wippkufe (9) in der ersten Betriebsanordnung, insbesondere vollständig, in der Vertiefung (16) angeordnet ist, und in der zweiten Betriebsanordnung aufgeklappt ist.

## Claims

1. A training device (1), comprising a base plate (2) having a first side (3) and a second side (4) disposed opposite of the first side, with an essentially centrally disposed convex, particularly rotation-symmetric, support (5) being disposed on the first side (3) in at least a first operating arrangement, and the training device (1) is essentially freely movable around at least two spatial axes around the convex support (5) in the first operating arrangement, with first means (6) being provided in the second operating arrangement which limit the mobility of the training device (1) around at least one of the at least two spatial axes, **characterized in that** at least one first storage receiver (13) is provided for the first means (6), with the first means permitting the substantially free mobility of the training device (1) about the at least two spatial axes when arranged in the first storage receiver (13), and that the at least one first storage receiver (13) is arranged as a constriction (14) in the region of the concave support (5) in order to receive the seesawing runners (9, 11) arranged as a ring segment (12).

2. A training device (1) according to claim 1, **characterized in that** at least one second storage receiver (15) is provided for the first means, with the first means (6) permitting the substantially free mobility of the training device (1) about the at least two spatial axes when arranged in the second storage receiver (15).

3. A training device (1) according to claim 2, **characterized in that** the at least one second storage receiver (15) is arranged as at least one depression (16) on the first side (3) of the base plate (2).

4. A training device (1) according to claim 3, **characterized in that** the at least one depression (16) has at least substantially the dimensions of the cross-sectional area of the first spacer (8) and/or the first seesawing runner (9) substantially normal to the first side (3).

5. A training device (1) according to claim 4, **characterized in that** at least the first spacer (8) and/or the first seesawing runner (9) adjacent to the depression (16) is arranged on the first side (3) by means of a hinge (17), and that the first spacer (8) or the first seesawing runner (9) is arranged in the depression (16), especially completely therein, in the first operating arrangement, and is folded upwardly in the second operating arrangement.

## Revendications

1. Appareil d'entraînement (1) avec une plaque de base (2) présentant une première face (3) et une deuxième face (4) en vis-à-vis de celle-ci, dans lequel un support (5) convexe, notamment à symétrie de révolution, est disposé sur la première face (3) au moins dans une première disposition de fonctionnement, et l'appareil d'entraînement (1) est mobile de façon sensiblement libre autour d'au moins deux axes spatiaux autour du support convexe (5) dans la première disposition de fonctionnement, dans lequel des premiers moyens (6) restreignant la mobilité de l'appareil d'entraînement (1) autour d'au moins un des au moins deux axes spatiaux sont prévus dans une deuxième disposition de fonctionnement, **caractérisé en ce qu'**au moins un premier réceptacle de rangement (13) est prévu pour les premiers moyens (6), lesquels premiers moyens (6) autorisent une mobilité sensiblement libre de l'appareil d'entraînement (1) autour des au moins deux axes spatiaux quand ils sont disposés dans le premier réceptacle de rangement (13), et **en ce que** l'au moins un premier réceptacle de rangement (13) est conformé comme un resserrement (14) au niveau de l'appui convexe (5) pour recevoir des patins de bascule (9, 11) conformés comme des segments d'anneau (12).

2. Appareil d'entraînement (1) selon la revendication 1, **caractérisé en ce qu'**au moins un deuxième réceptacle de rangement (15) est prévu pour les premiers moyens (6), lesquels premiers moyens (6) autorisent une mobilité sensiblement libre de l'appareil d'entraînement (1) autour des au moins deux axes spatiaux quand ils sont disposés dans le deuxième réceptacle de rangement (15).

3. Appareil d'entraînement (1) selon la revendication 2, **caractérisé en ce que** l'au moins un deuxième réceptacle de rangement (15) est réalisé comme au moins un creux (16) sur la première face (3) de la plaque de base (2).

4. Appareil d'entraînement (1) selon la revendication 3, **caractérisé en ce que** l'au moins un creux (16) présente pour l'essentiel au moins les dimensions de la surface de section du premier élément d'écartement (8) et/ou du premier patin de bascule (9) sensiblement perpendiculairement à la première face (3).

5. Appareil d'entraînement (1) selon la revendication 4, **caractérisé en ce qu'**au moins l'élément d'écartement (8) et/ou le premier patin de bascule (9) sont disposés près du creux (16) au moyen d'une charnière (17) sur la première face (3) et **en ce que** le premier élément d'écartement (8) ou le premier patin de bascule (9) est disposé dans le creux (16), en particulier complètement, dans la première disposition de fonctionnement et rabattu dans la deuxième disposition de fonctionnement.
